# EUROPÄISCHE PATENTSCHRIFT

(11) **EP 1 638 419 B1**
(45) Veröffentlichungstag und Bekanntmachung des Hinweises auf die Patenterteilung: **02.01.2008**
(21) Anmeldenummer: 04740429.8
(22) Anmeldetag: 29.06.2004
(51) Int. Cl.: A24C 5/47

(54) **DOPPELBAHNIGE FILTERANSETZMASCHINE UND HERSTELLUNG VON FILTERZIGARETTEN**
DOUBLE-BELT FILTER ASSEMBLY MACHINE, AND PRODUCTION OF FILTER CIGARETTES
MACHINE D'ASSEMBLAGE DE FILTRES A COURROIE DOUBLE, ET PROCEDE DE PRODUCTION DE CIGARETTES A BOUT FILTRE

(30) Priorität: 01.07.2003 EP 03014932
(43) Veröffentlichungstag der Anmeldung: 29.03.2006
(73) Patentinhaber: Hauni Maschinenbau AG, 21033 Hamburg (DE)
(72) Erfinder: DOMBEK, Manfred, 21521 Dassendorf (DE)
(74) Vertreter: Grebner, Christian Georg Rudolf
(86) Internationale Anmeldenummer: PCT/EP2004/007039
(87) Internationale Veröffentlichungsnummer: WO 2005/002369

(56) Entgegenhaltungen:
- EP-A- 0 895 724
- EP-A- 1 048 229
- EP-A- 1 108 369
- WO-A-03/043449
- DE-A- 3 805 753
- DE-A- 19 626 679

## Beschreibung

Die Erfindung betrifft ein Verfahren zur Herstellung von Filterzigaretten, wobei Zigarettenstäbe doppelter Länge in Zigarettenstäbe einfacher Länge zerschnitten werden, zwischen diese ein Filterstopfen doppelter Länge eingebracht wird, dieser doppeltlange Filterstopfen mit den beiden Zigarettenstäben einfacher Länge durch Umhüllen mittels eines Belagpapierblättchens verbunden wird und durch einen darauf folgenden Trennungsschnitt durch den doppeltlangen Filterstopfen Zigaretten normaler Gebrauchslänge entstehen. Außerdem betrifft die Erfindung ein weiteres Verfahren zur Herstellung von Filterzigaretten. Ferner betrifft die Erfindung eine Filteransetzmaschine.

Unter einer Filteransetzmaschine wird eine Vorrichtung zur Herstellung von Filterzigaretten mit Mitteln zur Aufnahme von Zigarettenstäben doppelter Länge, mit Mitteln zum Zerschneiden dieser doppeltlangen Zigarettenstäbe in Zigarettenstäbe einfacher Länge, mit Mitteln zum Einbringen von Filterstopfen doppelter Länge zwischen die Zigarettenstäbe einfacher Länge, mit Mitteln zum Verbinden des doppelt langen Filterstopfens mit den beiden Zigarettenstäben einfacher Länge durch Umhüllen mit einem Belagpapierblättchen, das mittels einer Schneideinrichtung von einem zugeführten Belagpapierstreifen abgetrennt wird, mit Mitteln zum Ausführen eines Trennschnittes durch den doppeltlangen Filterstopfen, so dass Filterzigaretten normaler Gebrauchslänge entstehen. Wird eine Folge von queraxial hintereinander angeordneten Zigarettenstab-Filterstopfen-Zigarettenstab-Gruppen als einbahniger Materialstrom zu einer Belageinrichtung zugeführt, so handelt es sich um eine einbahnige Filteransetzmaschine. Bei einer doppelbahnigen Filteransetzmaschine werden zwei Materialströme mit Artikeln zu mindestens einer Belageinrichtung gefördert. Insbesondere sind bei einer doppelbahnigen Filteransetzmaschine zwei Belageinrichtungen für jeweils einen Materialstrom vorgesehen.

Aus den Patentschriften DE-C-38 05 753, DE-C-37 06 753 und DE-C-37 06 751 sind Verfahren und Vorrichtungen zum Herstellen von Filterzigaretten aus Zigarettenstäben, die im Doppelstrangverfahren hergestellt werden, bekannt.

Hierbei zeigt DE-C-38 05 753 ein Verfahren zur Herstellung von Filterzigaretten aus im Doppelstrangverfahren gefertigten Zigarettensträngen, bei dem doppeltlange Zigarettenstäbe doppelbahnig geführt werden.

DE-C-37 06 751 offenbart eine Vorrichtung zur Herstellung von Filterzigaretten, die für eine gleichzeitige doppelbahninge Verarbeitung jeweils zweier doppeltlanger Zigarettenstäbe zwei Belagzuführungen für zwei Belagpapierstreifen vorsieht.

DE-C-37 06 753 zeigt ein Verfahren und eine Vorrichtung zum Überführen von stabförmigen Artikeln der Tabakverarbeitenden Industrie aus einer vierreihigen in eine zweireihige Formation, wobei die Artikel in queraxialer Richtung gebildet werden.

Des Weiteren sind in den europäischen Patentanmeldungen EP-A-895 724 und EP-A-895 725 jeweils Verfahren zum Herstellen von Filterzigaretten in einer Filteransetzmaschine beschrieben, bei denen doppeltlange Zigarettenstäbe doppelbahnig gefertigt werden. Nach einem Schneiden der doppeltlangen Tabakstöcke werden die Tabakstöcke einfacher Länge in versetzter Anordnung weitergeführt.

Darüber hinaus Ist aus DE-A-196 26 679 bekannt, eine einreihige Folge von doppeltlangen Tabakstöcken zu schneiden, zu spreizen und einen doppeltlangen Filterstopfen dazwischen zu legen. Die so gebildeten Gruppen werden auf alternierenden Nuten einer Trommel einer oberen und unteren Filteransetzvorrichtung zugeführt, die im Wesentlichen In der gleichen vertikalen Ebene liegen.

Außerdem sind in EP-A-1 108 369 ein Verfahren und eine Einrichtung zur Herstellung von Filterzigaretten beschrieben. Von einer Filterstrangmaschine werden hierbei Tabakstöcke paarweise auf Fördertrommeln angeordnet, geschnitten und gespreizt, so dass Filterstopfen doppelter Länge jeweils zwischen einem längsaxial beabstandeten Tabakstockpaar eingelegt werden.

In nachfolgenden Schritten werden die queraxial hintereinander angeordneten und geförderten Paare mit gebildeten Tabakstock-Filterstopfen-Tabakstock-Gruppen einem ersten Belagapparat zugeführt, so dass dem Belagapparat einer ersten Artikelgruppe eines Paares ein Belagpapierblättchen angeheftet wird.

Nachfolgend wird der einbahnige Massenstrom in zwei Teilströme aufgeteilt, so dass die von einem Belagpapierblättchen versehenen Partikelgruppen umwickelt werden und gleichzeitig die noch nicht mit einem Belagpapierblättchen versehenen zweiten Artikelgruppen einem zweiten Belagapparat zugeführt werden. Nach der Umwicklung der Artikelgruppen des zweiten Teilstroms mit Belagpapierblättchen werden die hergestellten doppelt langen Filterzigaretten beider Teilströme auf einer Fördertrommel zu einem einbahnigen Massenstrom zusammengeführt.

Ausgehend vom diesem Stand der Technik ist es Aufgabe der vorliegenden Erfindung, die Produktionsgeschwindigkeit und die Produktivität einer, insbesondere doppelbahnigen, Fllteransetzmaschine zu erhöhen, wobei der Aufwand möglichst gering gehalten werden soll.

Gelöst wird diese Aufgabe durch ein Verfahren zur Herstellung von Filterzigaretten, wobei Zigarettenstäbe doppelter Länge In Zigarettenstäbe einfacher Länge zerschnitten werden, zwischen diese ein Filterstopfen doppelter Länge eingebracht wird, dieser doppeltlange Filterstopfen mit den beiden Zigarettenstäben einfacher Länge durch Umhüllen mittels eines Belagpapierblättchens verbunden wird und durch einen darauf folgenden Trennschnitt durch den doppeltlangen Filterstopfen Filterzigaretten normaler Gebrauchslänge entstehen, das dadurch weitergebildet wird, dass zwei Materlalströme mit Zigarettenstab-Filterstopfen-Zigarettenstab-Gruppen längsaxial versetzt nebeneinander gefördert werden, wobei die Artikel des ersten Materialstroms mit Belagpapierblättchen versehen werden und nachfolgend die Artikel des anderen Materialstroms mit Belagpapierblättchen versehen werden.

Erfindungsgemäß ist für jeden Materialstrom, bestehend aus einer Folge von hintereinander queraxial angeordneter Zigarettenstab-Filterstopfen-Filterstab-Gruppen jeweils eine Belagvorrichtung vorgesehen, wobei das Anbringen der Belagpapierblättchen an die Artikel der beiden Materialströme nacheinander erfolgt und die Materialströme im Bereich des Anheftens der Belagpapierblättchen nebeneinander bzw. parallel gefördert werden. Dadurch wird erreicht, dass sich die Transportwege für die Belagpapierblättchen bzw. Belagpapierstreifen und die Transportwege der Materialströme sich nicht kreuzen, so dass neben einer Erhöhung der Produktionsleistung auch eine gute Zugänglichkeit zu den Artikeln bzw. Zwischenprodukten an der Filteransetzmaschine im Bereich der Belageinrichtungen erreicht wird. Im Vergleich zu einer einbahnigen Filteransetzmaschine wird die Produktionslelstung an der doppelbahnigen Filteransetzmaschine verdoppelt, wenn gleichzeitig zwei Materialströme mit derselben Fördergeschwindigkelt wie bei der einbahnigen Filteransetzmaschine transportiert werden. Darüber hinaus stellt es eine Vereinfachung dar, dass die Materialströme nebeneinander geführt werden, wodurch es nicht nötig ist, die Materialströme auf verschiedenen Wegen den jeweiligen Belageinrichtungen zuzuführen. Dadurch wird der bauliche Aufwand an einer Filteransetzmaschine reduziert, da die beiden Materialströme auf denselben Fördermitteln, d.h. Fördertrommein, gefördert werden.

Bevorzugterweise werden die Artikel der Materialströme, vorzugsweise alternierend, versetzt zueinander gefördert, so dass beispielsweise auf einer Fördertrommel zwischen zwei hintereinander längsaxial angeordneten Artikeln eines Materialstroms ein Artikel des anderen Materialstroms längsaxial versetzt angeordnet ist. Hierbei werden in den Nuten der Fördertrommeln alternierend die Artikel der beiden Materialströme nebeneinander gefördert.

Um zwei Materialströme zu erhalten, werden die Artikel der Materialströme aus Artikeln eines Ausgangsmaterialstromes gebildet. Als Ausgangsmaterialstrom werden beispielsweise Tabakstöcke doppelter Länge von einer einbahnigen Zigarettenstrangmaschine an die Filteransetzmaschine übergeben. Aus diesem einbahnigen Ausgangsmaterialstrom werden nach Ausführung entsprechender Verfahrensabläufe Zigarettenstab-Filterstopfen-Zigarettenstab-Gruppen als Zwischenprodukte gebildet, die in einem nachfolgenden Schritt in zwei Materialströme aufgeteilt werden.

Insbesondere werden die Materialströme durch Spreizung der Artikel des Ausgangsmaterialstroms z.B. auf einer Spreiztrommel gebildet. Hierbei werden die Artikel längsaxial auseinander gezogen.

Um die Produktionsleistung der Filteransetzmaschine weiter zu erhöhen, werden die Abstände der Artikel jedes Materialstroms vor Anbringung der Belagpapierblättchen verkürzt, so dass mehr Artikel mit verringertem Teilungsabstand auf einer Fördertrommel angeordnet werden. Somit wird bei einer konstanten Maschinengeschwindigkeit die Produktionsgeschwindigkeit der Filteransetzmaschine gesteigert. Um ein sicheres Anheften der Belagpapierblättchen an die Artikel zu gewährleisten, sollte der queraxiale Abstand zwischen zwei queraxial beabstandeten Artikeln eines Materialstroms größer sein, als die Länge der anzuheftenden Belagpapierblättchen.

Gemäß einer vorteilhaften alternativen Ausführungsform der Erfindung wird vorgeschlagen, dass die Abstände der Artikel des Ausgangsstroms verkürzt werden. Bevor aus dem Ausgangsmaterialstrom zwei Materialströme entstehen, werden die queraxialen Abstände der Artikel bzw. die Zwischenprodukte des Ausgangsmaterialstroms verringert. Da der Ausgangsmaterialstrom in zwei Materialströme aufgeteilt wird, können die queraxialen Abstände zwischen den Artikeln des Ausgangsmaterialstroms kleiner sein als die Länge der anzuheftenden Belagpapierblättchen, da die Anbringung der Belagpapierblättchen erst nach der Aufteilung des Ausgangsmaterialstroms in zwei Materialströme erfolgt.

Darüber hinaus wird in einer bevorzugten Ausgestaltung der Erfindung vorgeschlagen, dass nach der Verkürzung des Abstandes die Filterstopfen zwischen zwei längsaxial beabstandete Zigarettenstäbe eingelegt werden.

Insbesondere werden die Belagpapierblättchen um die Artikel des ersten Materialstromes umwickelt, bevor die Belagpapierblättchen für den zweiten Materialstrom an die Artikel des zweiten Materialstroms angeheftet werden. Dadurch wird eine sichere Umwicklung der Artikel des ersten Materialstroms erreicht.

Ferner ist es bevorzugt, dass die Artikel der Materialströme nach der Umwicklung mit den jeweiligen Belagpapierblättchen zu einem Materialstrom vereinigt werden, so dass die hergestellten Zigarettenstab-Filterstopfen-Zigarettenstab-Gruppen beider Materialströme an einer Schneideinrichtung an einer Fördertrommel zu Filterzigaretten normaler Gebrauchslänge geschnitten werden.

Außerdem ist es besonders günstig, wenn die Artikel des ersten und zweiten Materialstroms mit einem größeren queraxialen Abstand zwischen den Artikeln als die Artikel des Ausgangsstroms gefördert werden.

Als alternative Lösung der Aufgabe wird ein Verfahren zur Herstellung von Filterzigaretten vorgeschlagen, wobei zwei Teilströme mit Artikelkomponenten bzw. Artikeln der Tabak verarbeitenden Industrie bereitgestellt werden und die folgenden Verfahrensschritte ausgeführt werden:
- aus den Artikelkomponenten des ersten Teilstroms und aus den dem ersten Teilstrom zugeführten komplementären Artikelkomponenten werden Filterzigaretten hergestellt, während die Artikelkomponenten des zweiten Teilstroms gefördert werden,
- nach Herstellung der Filterzigaretten aus Artikelkomponenten des ersten Teilstroms und den dem ersten Teilstrom zugeführten komplementären Artikelkomponenten werden Filterzigaretten aus den Artikelkomponenten des zweiten Teilstroms und aus dem zweiten Teilstrom zugeführten komplementären Artikelkomponenten hergestellt.

Unter Artikelkomponenten werden Artikel verstanden, die Bestandteil einer Filterzigarette sind. Erfindungsgemäß werden in einem Teilstrom zusammenstellte Bestandteile, d. h. Artikelkomponenten, zur Weiterverarbeitung zu einer Filterzigarette bereitgestellt. Unter komplementären Artikelkomponenten werden die ergänzenden Bestandteile für eine Filterzigarette verstanden, so dass sich die Artikelkomponenten und die komplementären Artikelkomponenten ergänzen und eine Filterzigarette einfacher oder mehrfacher Länge ergeben.

Die Erfindung beruht auf dem Gedanken, dass an einer mehrbahnigen Filteransetzmaschine Filterzigaretten in zeitlicher Folge auf einer Förderbahn hergestellt werden, während auf einer anderen Förderbahn parallel zur Herstellung der Filterzigaretten auf der ersten Förderbahn die Artikelkomponenten transportiert werden. Im Anschluss daran werden auf der zweiten Förderbahn die Artikelkomponenten mit ergänzenden, d. h. komplementären, Artikelkomponenten verbunden, so dass auf der zweiten Bahn ebenfalls Filterzigaretten produziert werden. Damit finden an einer Filteransetzmaschine gleichzeitig ein Herstellprozess von Filterzigaretten und ein Transportprozess von Artikelkomponenten bzw. von hergestellten Filterzigaretten statt. Damit wird in einem ersten Verfahrensabschnitt eine Entkopplung eines Herstellungsprozesses von Filterzigaretten und einem Transportprozess von zugeförderten Artikelkomponenten vorgenommen.

Hierzu ist es vorteilhaft, dass während der Herstellung der Filterzigaretten aus Artikeln des zweiten Teilstroms und den dem zweiten Teilstrom zugeführten komplementären Artikelkomponenten die aus den Artikeln des ersten Teilstroms und den dem ersten Teilstrom zugeführten komplementären Artikelkomponenten hergestellten Filterzigaretten, insbesondere positionsneutral, gefördert werden. Dadurch wird in einem zweiten Verfahrensschritt ebenfalls eine Entkopplung eines Transportprozesses der im ersten Verfahrensschritt hergestellten Filterzigaretten vom Herstellungsprozess von Filterzigaretten aus den Artikelkomponenten des zweiten Teilstroms erreicht. Durch die Verdopplung der Herstellungsprozesse wird die Produktionsleistung einer Filteransetzmaschine erhöht. Hierzu werden die Herstellungs- und Transportwege der Artikelkomponenten bzw. hergestellten Filterzigaretten parallelisiert. Als weiterer Vorteil hat sich herausgestellt, dass sich die Transportwege der komplementären Artikelkomponenten nicht kreuzen, so dass eine gute Zugänglichkeit der Förderorgane bzw. Funktionseinheiten, wie z. B. Belagpapierapparate, erreicht wird.

Gemäß einer vorteilhaften Ausführungsform der Erfindung wird vorgeschlagen, dass die Artikelkomponenten des zweiten Teilstroms positionsneutral während der Herstellung von Filterzigaretten mit den Artikelkomponenten des ersten Teilstroms gefördert werden. Als positionsneutrale Förderung von Artikeln wird die ausschließliche Förderung der Artikel verstanden, wobei die Artikelkomponenten unverändert gefördert werden, d. h. die Artikelkomponenten werden während des Transports nicht geschnitten oder geschoben oder auf sonstige Weise be- oder verarbeitet.

In entsprechender vorteilhafter Weise werden die Artikelkomponenten des zweiten Teilstroms positionsneutral während der Herstellung von Filterzigaretten mit den Artikelkomponenten des ersten Teilstroms gefördert. Damit werden die Artikelkomponenten des zweiten Teilstroms ausschließlich transportiert, ohne dass Veränderungen oder eine Bearbeitung oder Prüfung der Artikelkomponenten statt findet. Unter positionsneutralem Transport wird ausschließlich nur der reine Transport der Artikelkomponenten bzw. der hergestellten Filterzigaretten verstanden.

Mittels einer nach dem obigen dargestellten erfindungsgemäßen Verfahren betriebene Filteransetzmaschine ist es möglich, gleichzeitig und parallel nebeneinander an der selben Maschine zwei Zigarettenmarken unabhängig voneinander herzustellen. Weiterhin gestattet das Verfahren bzw. die Filteransetzmaschine, dass bei Ausfall eines Herstellungszweigs in einem Produktionsabschnitt weiterhin Zigaretten im anderen Produktionsabschnitt hergestellt werden.

Nach einer bevorzugten Ausführungsform der Erfindung werden sowohl die Artikelkomponenten des ersten Teilstroms und die mit den Artikelkomponenten des ersten Teilstroms hergestellten Filterzigaretten als auch die Artikelkomponenten des zweiten Teilstroms und die mit den Artikelkomponenten des zweiten Teilstroms hergestellten Filterzigaretten jeweils längs eines separaten Förderweges gefördert. Dadurch wird eine Trennung und Entkopplung der Herstellprozesse von den Förderwegen bzw. Transportwegen der Artikelkomponenten bzw. Filterzigaretten gemäß der Erfindung ausgeführt.

Darüber hinaus wird vorgeschlagen, dass einerseits die Artikelkomponenten des ersten Teilstroms und die mit den Artikelkomponenten des ersten Teilstroms hergestellten Filterzigaretten und andererseits die Artikelkomponenten des zweiten Teilstroms und die mit den Artikelkomponenten des zweiten Teilstroms hergestellten Filterzigaretten nebeneinander und/oder untereinander , d.h. versetzt zueinander, gefördert werden. Damit werden die Herstellungsprozesse und Transportprozesse räumlich und auch baulich klar voneinander getrennt.

Eine weitere vorteilhafte Ausführung der Erfindung sieht vor, dass die Filterzigaretten nach Herstellung mit den Artikelkomponenten des ersten Teilstroms und die Artikelkomponenten des zweiten Teilstroms an wenigstens eine gemeinsame Zwischenfördereinrichtung übergeben werden, wodurch ein modulartiger Aufbau einer Filteransetzmaschine möglich ist. Durch die gemeinsame Zwischenfördereinrichtung werden die Förderwege der Artikelkomponenten des zweiten Teilstroms und die Filterzigaretten mit den Artikelkomponenten des ersten Teilstroms gekreuzt, wobei die hergestellten Filterzigaretten mit den Artikelkomponenten des ersten Teilstroms in einer Transportebene geführt werden und gleichzeitig die Artikelkomponenten des zweiten Teilstroms in eine Herstellungsebene gebracht werden.

Dazu ist vorgesehen, dass an der Zwischenfördereinrichtung die Förderwege der mit den Artikeln des ersten Teilstroms hergestellten Filterzigaretten und die Artikel des zweiten Teilstroms zusammengeführt und/oder überkreuzt werden.

Ferner ist gemäß der Erfindung vorgesehen, dass die Filterzigaretten mit den Artikelkomponenten des ersten Teilstroms und die Filterzigaretten mit den Artikelkomponenten des zweiten Teilstroms nach ihrer Herstellung an eine gemeinsame Übergabeeinrichtung übergeben werden. Damit werden die Transportebenen für die Filterzigaretten mit den Artikelkomponenten des ersten Teilstroms zusammen mit den Filterzigaretten mit den Artikelkomponenten des zweiten Teilstroms zusammengeführt, so dass die Filterzigaretten an weitere Förderorgane übergeben werden, an denen die Bearbeitung der hergestellten Filterzigaretten (z. B. Laserperforation) sowie die Prüfung ausgeführt wird.

Vorzugsweise werden Filterzigaretten mehrfacher, insbesondere doppelter, Gebrauchslänge hergestellt.

Insbesondere werden die Filterzigaretten mehrfacher Gebrauchslänge in Filterzigaretten einfacher Gebrauchslänge geschnitten, wobei es im Rahmen der Erfindung möglich ist, dass die Filterzigaretten unmittelbar nach ihrer Herstellung oder erst bei Zusammenführung der Teilströme geschnitten werden.

Vorzugsweise werden Tabakstöcke, insbesondere Tabakstockpaare, als Artikelkomponenten der Teilströme und Filterstopfen, insbesondere Filterstopfen doppelter Gebrauchslänge, sowie Belagpapierblättchen als komplementäre Artikelkomponenten bereitgestellt und/oder zugeführt. Damit bestehen die Teilströme aus beabstandeten Tabakstockpaaren, so dass für den Herstellungsprozess Filterstopfen und Belagpapierblättchen als komplementäre Artikelkomponenten jeweils In den Herstellungseinhelten bzw. Abschnitten der Filteransetzmaschine zugeführt werden.

In einer Alternative werden Tabakstock-Filterstopfen-Tabakstock-Gruppen als Artikelkomponenten der Teilströme und Belagpapierblättchen als komplementäre Artikelkomponenten bereitgestellt und/oder zugeführt.

Ein weitere Lösung der Aufgabe besteht bei einer Fllteransetzmaschine darin, dass jeweils eine Belageinrichtung für mindestens zwei Materialströme mit Zigarettenstab-Filterstopfen-Zigarettenstab-Gruppen vorgesehen sind, wobei die Belageinrichtungen In Förderrichtung der längsaxial versetzt nebeneinander geförderten Materialströme hintereinander längsaxial versetzt angeordnet sind.

Bevorzugter Weise sind Mittel zum Parallelführen der Materialströme, insbesondere im Bereich der Belageinrichtungen, vorgesehen. Derartige Führungsmittel sind beispielsweise doppelt breite Fördertrommeln im Vergleich zu Fördertrommeln an einer einbahnigen Filteransetzmaschine.

Weiterhin sind Mittel zur Bildung der Materialströme aus einem Ausgangsmaterialstrom vorgesehen, so dass doppelt lange Tabakstöcke von einer Zigarettenstrangmaschine an die Filteransetzmaschine übergeben werden. Damit wird erreicht, dass beispielsweise eine Hochleistungszigarettenmaschine mit einer doppelbahnigen Filteransetzmaschine kombiniert werden kann. Es ist daher nicht nötig, eine Doppelstrangmaschine einer doppelbahnigen Filteransetzmaschine vorzuschalten.

Eine Leistungserhöhung wird ferner erreicht, wenn Mittel zum Verkürzen des queraxialen Abstandes der Artikel des Ausgangsmaterialstroms und/oder der Materialströme vorgesehen sind.

In einer vorteilhaften Weiterbildung der Erfindung sind an der Filteransetzmaschine Mittel zur Umwicklung der Artikel der Materialströme mit den Belagpapierblättchen vorgesehen.

Als weitere Lösung der Aufgabe wird eine Filteransetzmaschine vorgeschlagen mit Fördermitteln für zwei Teilströme mit Artikelkomponenten, wobei in Förderrichtung der Artikelkomponenten der Teilströme
a.) in einem ersten Abschnitt
   - eine Zuführeinrichtung von komplementären Artikelkomponenten für die Artikelkomponenten des ersten Teilstroms,
   - eine Herstelleinrichtung zur Herstellung von Filterzigaretten aus den Artikelkomponenten des ersten Teilstroms und den komplementären Artikelkomponenten und
   - eine Transporteinrichtung für die Artikelkomponenten des zweiten Teilstroms vorgesehen sind
b.) und in einem nachfolgenden Abschnitt der Filteransetzmaschine
   - eine Zuführeinrichtung von komplementären Artikelkomponenten für die Artikelkomponenten des zweiten Teilstroms und
   - eine Herstelleinrichtung zur Herstellung von Filterzigaretten aus den Artikelkomponenten des zweiten Teilstroms und den komplementären Artikelkomponenten für den zweiten Teilstrom
   vorgesehen sind.

Gemäß einer bevorzugten Weiterbildung ist im zweiten Abschnitt der Filteransetzmaschine eine Transporteinrichtung für die Filterzigaretten mit den Artikelkomponenten des ersten Teilstroms vorgesehen.

Insbesondere ist die Transporteinrichtung für die Artikelkomponenten des zweiten Teilstroms zur positionsneutralen Förderung der Artikelkomponenten ausgebildet.

Weiterhin wird die. Filteransetzmaschine dadurch weitergebildet, dass die Transporteinrichtung für die Filterzigaretten mit den Artikelkomponenten des ersten Teilstroms zur positionsneutralen Förderung der Filterzigaretten ausgebildet ist.

Vorzugsweise ist wenigstens eine gemeinsame Zwischenfördereinrichtung für die Filterzigaretten mit den Artikelkomponenten des ersten Teilstroms nach ihrer Herstellung und für die Artikelkomponenten des zweiten Teilstroms vorgesehen.

Insbesondere ist eine gemeinsame Übergabeeinrichtung für die Filterzigaretten mit den Artikelkomponenten des ersten Teilstroms und für die Filterzigaretten mit den Artikelkomponenten des zweiten Teilstroms nach ihrer Herstellung vorgesehen.

Außerdem ist es von Vorteil, wenn im ersten Abschnitt der Filteransetzmaschine der Förderweg der Artikelkomponenten des ersten Teilstroms sowie der mit den Artikelkomponenten des ersten Teilstroms hergestellten Filterzigaretten und der Förderweg der Artikelkomponenten des zweiten Teilstroms nebeneinander und/oder untereinander ausgebildet sind, so dass der Herstellungsprozess der Filterzigaretten und der Transportprozess der Artikelkomponenten des zweiten Teilstroms räumlich voneinander ausgeführt werden.

Weiterhin sind im zweiten Abschnitt der Filteransetzmaschine der Förderweg der Filterzigaretten mit den Artikelkomponenten des ersten Teilstroms und der Förderweg der Artikelkomponenten des zweiten Teilstroms sowie der mit den Artikelkomponenten des zweiten Teilstroms hergestellten Filterzigaretten nebeneinander und/oder untereinander ausgebildet. Hierdurch wird im zweiten Abschnitt der Filteransetzmaschine ebenfalls eine räumliche Trennung des Herstellprozesses und des Transportprozesses erreicht.

Ferner sind vorteilhafter Weise Schneidmittel für die Filterzigaretten vorgesehen, so dass aus den hergestellten Filterzigaretten mehrfacher, insbesondere doppelter, Gebrauchslänge Filterzigaretten einfacher Gebrauchslänge entstehen.

Für die Herstellung von Filterzigaretten an der Filteransetzmaschine werden Tabakstöcke, insbesondere Tabakstockpaare, als Artikelkomponenten der Teilströme und Filterstopfen, insbesondere Filterstopfen doppelter Länge, und Belagpapierblättchen als komplementäre Artikelkomponenten bereitgestellt und/oder entsprechend dem Herstellungsprozess zugeführt.

In einer alternativen Ausführungsform werden Tabakstock-Filterstopfen-Tabakstock-Gruppen als Artikelkomponenten der Teilströme und Belagpapierblättchen als komplementäre Artikelkomponenten bereitgestellt und/oder zugeführt.

Die Erfindung wird nachstehend ohne Beschränkung des allgemeinen Erfindungsgedankens anhand von Ausführungsbeispielen unter Bezugnahme auf die beigefügten schematischen Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen:
- Fig.1: eine Ansicht einer doppelbahnigen Filteransetzmaschine;
- Fig.2: einen schematischen Funktionsablauf der doppelbahnigen Filteransetzmaschine gemäß Fig.1.
- Fig. 3a: eine Ansicht einer weiteren doppelbahnigen Filteransetzmaschine;
- Fig. 3b: einen schematischen Funktionsablauf der Filteransetzmaschine gem. Fig. 3a;
- Fig. 4a, 4b: jeweils eine Ausführungsform einer Zwischenfördereinrichtung an einer Filteransetzmaschine, wobei im oberen Bereich die Fördertrommeln der Zwischenfördereinrichtung dargestellt sind und im unteren Bereich jeweils der schematische Funktionsablauf gemäß der jeweiligen Trommelanordnung und
- Fig. 5a, 5b: jeweils eine Ausführungsform einer Übergabeeinrichtung mit einer Anordnung der Trommeln (oberer Bereich) und einem schematischen Funktionsablauf (unterer Bereich).

In den folgenden Figuren sind jeweils gleiche oder gleichartige Elemente bzw. entsprechende Teile mit denselben Bezugsziffern versehen, so dass von einer entsprechenden erneuten Vorstellung abgesehen wird.

In Fig. 1 ist schematisch die Ansicht einer doppelbahnigen Filteransetzmaschine 10 dargestellt. Der schematische Funktionsablauf ist in Fig. 2 dargestellt.

Die Filteransetzmaschine 10 empfängt doppeltlange Tabakstöcke 15 von einer hier nicht dargestellten Zigarettenstrangmaschine. Hierzu werden mittels einer Übernahmetrommel 11 die Tabakstöcke 15 von der Zigarettenstrangmaschine übernommen und über eine Fördertrommel 12 an eine Fördertrommel 13 übergeben.

Während ihrer Förderung auf den Fördertrommeln 12, 13 werden die queraxialen Abstände der Tabakstöcke 15 verkürzt, wobei bei der Übergabe der Tabakstöcke 15 von der Fördertrommel 13 an die Fördertrommel 14 die Abstände der Tabakstöcke 15 im Vergleich zu den Abständen der Tabakstöcke 15 auf der Fördertrommel 11 halbiert sind. Die Verkürzung der queraxialen Abstände der Artikel 15 wird auch als Teilungsreduzierung oder Abbremsen bezeichnet.

Auf der Fördertrommel 14 werden die doppeltlangen Tabakstöcke 15 in der Mitte zu Tabakstöcken 115 einfacher Länge geschnitten und an eine Spreiztrommel 21 abgegeben, die einen längsaxialen Abstand zwischen den längsaxial ausgerichteten Tabakstöcken 115 einfacher Länge durch Spreizen der Artikel 15 bewirkt.

Nachfolgend werden die gespreizten Tabakstöcke 115 einfacher Länge von der Fördertrommel 21 an eine Zusammenstelltrommel 22 übergeben. Weiter ist eine Einlegetrommel 24 für Filterstopfen 25 (Fig. 2) doppelter Gebrauchslänge an der Zusammenstelltrommel 22 angeordnet, so dass jeweils zwischen zwei längsaxial beabstandeten Tabakstöcken 115 ein doppeltlanger Filterstopfen 25 von der Einlegetrommel 24 eingelegt wird. Die Einlegetrommel 24 empfängt Filterstopfen 25 doppelter Gebrauchslänge von einer Filterzuführeinrichtung 100, die über zwei versetzt angeordnete Filtermagazine 110, 120 verfügt. In der europäischen Patentanmeldung mit dem Aktenzeichen 03005286.4 ist eine Einrichtung zur Filterzuführung an einer Filteransetzmaschine aus zwei versetzt zueinander angeordneten Filtermagazinen beschrieben und wird vollumfänglich in die vorliegende Patentanmeldung aufgenommen.

Nach Zusammenfügen der Zigarettenstab-Filterstopfen-Zigarettenstab-Gruppen auf der Zusammenstelltrommel 22 werden die Gruppenartikel an eine Spreiztrommel 23 übergeben, wobei jeder zweite Artikel der hintereinander angeordneten Artikel jeweils einem Massenstrom M1, M2 zugeteilt wird. Hierbei entstehen aus dem einbahnigen Ausgangsmaterialstrom mit den hintereinander und queraxial angeordneten Zigarettenstab-Filterstopfen-Zigarettenstab-Gruppen die beiden Massenströme M1, M2. Hierzu sind die Spreiztrommel 23 und alle weiteren Fördertrommeln ungefähr doppelt so breit ausgebildet wie die Fördertrommeln für den einbahnigen Ausgangsmaterialstrom von der Übergabetrommel 11 bis zur Zusammenstelltrommel 22.

In einer hier nicht dargestellten Alternative werden von einer Zigarettenstrangmaschine zwei Massenströme an die Filteransetzmaschine übergeben.

Nach der Aufteilung des Ausgangsmaterialstroms in zwei Materialströme M1, M2 werden die beiden Materialströme M1, M2 an eine Fördertrommel 31 übergeben, wobei auf dieser Fördertrommel 31 die Artikel der beiden Materialströme parallel und nebeneinander transportiert werden. Hierbei sind die queraxialen Abstände zwischen den Artikeln jedes Materialstroms M1, M2 doppelt so groß wie die Abstände der fertig zusammengestellten Artikelgruppen auf der Zusammenstelltrommel 22. Durch die längsaxiale Spreizung der Artikel auf der Spreiztrommel 23 wird ein ausreichender queraxialer Abstand zwischen den Artikel jedes Materialstroms M1, M2 geschaffen, so dass Belagpapierblättchen an die einzelnen Zigarettenstab-Filterstopfen-Zigarettenstab-Gruppen sicher angeheftet werden, ohne dass ein Belagpapierblättchen eine zweite Artikelgruppe berührt.

Eine Alternative zum längsaxialen Spreizen und Auseinanderziehen der Materialströme kann auch mittels einer Wendeeinrichtung mit z.B. zwei Wende- oder Kegeltrommeln verwirklicht werden.

Auf der Fördertrommel 31 sind die Artikel der beiden Massenströme M1, M2 alternierend in den Aufnahmen bzw. Nuten der Fördertrommel 31 angeordnet. Von der Fördertrommel 31 werden die Artikel der beiden Massenströme M1, M2 an eine Fördertrommel 32 angegeben, so dass von einem Belagapparat 50 Belagpapierblättchen 55 (Fig. 2) an die Artikel des ersten Massenstroms M1 angeheftet werden. Nach der Übergabe der beiden Massenströme M1, M2 an die Fördertrommel 33 werden die Artikel des ersten Massenstroms M1 vom angehefteten Belagpapierblättchen 55 umwickelt, während die parallel geförderten Artikel des zweiten Massenstroms M2 noch kein Belagpapierblättchen erhalten haben.

Nach Weitertransport der beiden Massenströme M1, M2, werden die Artikel des zweiten Massenstroms M2 auf einer Fördertrommel 34 von einem zweiten Belagapparat 60 jeweils mit einem Belagpapierblättchen 65 (Fig. 2) versehen.

Nachfolgend werden die Artikel des zweiten Massenstroms M2 vollständig von den Belagpapierblättchen 65 umwickelt, während die Artikel des ersten Materialstrom M1 parallel zu den Artikeln des zweiten Materialstroms M2 auf denselben Fördertrommeln 34, 35 transportiert werden.

Nach der Umwicklung der Artikel beider Massenströme M1, M2 werden auf einer Fördertrommel 36 die beiden Massenströme durch längsaxiales Ineinanderschieben zu einer Folge zusammengefügt, so dass die einbahnige Folge von umwickelten Zigarettenstab-Filterstopfen-Zigarettenstab-Gruppen auf einer Schneidtrommel 41 in der Mitte des doppeltlangen Filterstopfens geschnitten werden, so dass Filterzigaretten 225 einfacher Gebrauchslänge (Fig. 2) entstehen. Im Anschluss an die Schneidtrommel 41 werden die geschnittenen Artikel 225 auf einer Spreiztrommel 42 auseinander gezogen und auf anschließenden Fördertrommeln 43, 44 Prüfeinrichtungen für die Filterzigaretten 225 zugestellt.

Durch die Aufteilung des Ausgangsmaterialstroms in zwei Materialströme M1, M2 werden zwei Teilströme mit Artikelkomponenten von herzustellenden Filterzigaretten bereitgestellt, wobei die Artikelkomponenten Zigarettenstab-Filterstopfen-Zigarettenstab-Gruppen beim Ausführungsbeispiel in Fig. 2 umfassen. Ein synonymer Begriff für Zigarettenstab ist der Begriff Tabakstock.

Den Teilströmen M1, M2 werden als komplementäre Artikelkomponenten jeweils Belagpapierblättchen 55, 65 separat zugefördert und angeheftet. Zunächst werden den Gruppen von Artikelkomponenten des Teilstroms M1 Belagpapierblättchen 55 angeheftet, so dass nachfolgend aus den Artikelgruppen, bestehend aus Zigarettenstab-Filterstopfen-Zigarettenstab-Gruppen, zusammen mit den komplementären Artikelkomponenten, im vorliegenden Fall Belagpapierblättchen, Filterzigaretten mit den Artikelkomponenten des ersten Teilstroms M1 auf der Fördertrommel 33 hergestellt werden. Gleichzeitig werden die Artikelkomponenten des zweiten Teilstroms M2 auf den Fördertrommeln 31, 32, 33 positionsneutral gefördert.

Im Anschluss an die Herstellung der Filterzigaretten mit den Artikelkomponenten des ersten Teilstroms M1 werden an die Artikelkomponenten des zweiten Teilstroms M2, d.h. Zigarettenstab-Filterstopfen-Zigarettenstab-Gruppen, jeweils Belagpapierblättchen 65 als komplementäre Artikelkomponenten einer herzustellenden Filterzigarette doppelter Gebrauchslänge angeheftet, so dass nachfolgend Filterzigaretten mit den Artikelkomponenten des zweiten Teilstroms M2 auf der Fördertrommel 35 hergestellt werden. Gleichzeitig, d.h. während der Herstellung der Filterzigaretten aus den Artikelkomponenten des zweiten Teilstroms M2, werden die im ersten Abschnitt der Filteransetzmaschine hergestellten Filterzigaretten mit den Artikelkomponenten des ersten Teilstroms M1 auf den Fördertrommeln 34, 35 weitertransportiert. Die Zusammenführung der hergestellten Filterzigaretten mit den Artikelkomponenten aus beiden Teilströmen M1, M2 erfolgt auf der Fördertrommel 36. Anschließend werden die hergestellten Filterzigaretten doppelter Gebrauchslänge an der Schneidtrommel 41 mittig geschnitten, so dass Filterzigaretten normaler bzw. einfacher Gebrauchslänge entstehen.

Beim Ausführungsbeispiel gem. Fig. 2 bzw. Fig. 1 werden die Artikelkomponenten der beiden Teilströme auf denselben Fördereinrichtungen nach Bereitstellung der beiden Teilströme M1, M2 nebeneinander und parallel zueinander transportiert, wobei die Artikelkomponenten der beiden Teilströme M1, M2 versetzt zueinander bzw. alternierend zueinander auf den Fördertrommeln bzw. Fördereinrichtungen angeordnet sind.

Fig. 3a zeigt eine schematische Ansicht einer weiteren doppelbahnigen Filteransetzmaschine 10. Der entsprechende schematische Funktionsablauf ist in Fig. 3b gezeigt.

An der Filteransetzmaschine 10 werden auf einer doppelt breiten Schneidtrommel 130 die doppelt langen Tabakstöcke in Tabakstöcke einfacher Länge geschnitten. Die beiden Teilströme bzw. Materialströme der Tabakstöcke sind nebeneinander, d. h. parallel zueinander, auf der Schneidtrommel 130 angeordnet und werden an eine Übernahmetrommel 131 übergeben. Die Übernahmetrommel 131 ist darüber hinaus als Spreiztrommel ausgebildet, so dass die geschnittenen Tabakstockpaare jedes Teilstroms längsaxial gespreizt werden, um zwischen einem längsaxial beabstandeten Tabakstockpaar nachfolgend einen Filterstopfen doppelter Länge einzulegen.

Am Übergabepunkt der Artikelkomponenten zu den weiteren Fördereinrichtungen sind im erfindungsgemäßen Sinne Artikelkomponenten für die Herstellung von herzustellenden Filterzigaretten zur Weiterverarbeitung bereitgestellt. Die Übernahmetrommel 131 übergibt die Artikelkomponenten des ersten Teilstroms M1 (siehe Fig. 3b) als längsaxial beabstandete Tabakstockpaare an eine Zusammenstelltrommel 151. Auf der Zusammenstelltrommel 151 werden doppelt lange Filterstopfen zwischen die längsaxial beabstandeten Artikelkomponenten des Teilstroms M1 eingelegt.

Die Zusammenstelltrommel 151 ist Teil einer Filterzuführung 150, die doppelt lange Filterstopfen für die Artikelkomponenten des Teilstroms M1 bereitstellt. Die Filterstopfen doppelter Gebrauchslänge von der Filterzuführung 150 werden im erfindungsgemäßen Sinne als komplementäre Artikelkomponenten verstanden.

Parallel und gleichzeitig dazu werden die Artikelkomponenten des zweiten Teilstroms M2 (vgl. Fig. 3b) von der Übergabetrommel 131 an eine weitere Fördertrommel 132 zu einem Förderband 140 gefördert. Die an das Förderband 140 übergebenen Artikelkomponenten des zweiten Teilstroms M2 (vgl. Fig. 3b) werden als längsaxial beabstandete Tabakstöcke bzw. Tabakstockpaare auf der Fördertrommel 140 positionsneutral, d. h. ohne Bearbeitung der Artikelkomponenten, transportiert.

Auf der Zusammenstelltrommel 151 werden zwischen den längsaxial beabstandeten Artikelkomponenten des ersten Teilstroms M1 bzw. den längsaxial beabstandeten Tabakstockpaaren Filterstopfen eingelegt und gemeinsam an eine nachfolgende Fördertrommel 152 übergeben.

Auf der Fördertrommel 152 werden die gebildeten Tabakstock-Filterstopfen-Tabakstock-Gruppen mit einem Belagpapierblättchen als weitere komplementäre Artikelkomponente von einem Belagapparat 50 versehen, die nachfolgend auf der Fördertrommel 153 zu Filterzigaretten doppelter Gebrauchslänge gerollt werden. Anschließend werden die doppelt langen Filterzigaretten an eine Schneidtrommel 154 übergeben, so dass die doppelt langen Filterzigaretten mit den Artikelkomponenten des ersten Teilstroms M1 zu Filterzigaretten einfacher Gebrauchslänge geschnitten werden. Danach werden die geschnittenen Filterzigaretten von der Schneidtrommel 154 an eine Zwischenfördereinrichtung 200 übergeben.

Die Zwischenfördereinrichtung 200 besteht aus mehreren Trommeln und wirkt außerdem mit dem Förderband 140 zusammen. Die Zwischenfördereinrichtung 200 ist weiter unten in Fig. 4a, 4b detailliert beschrieben.

Die von der Schneidtrommel 154 übergebenen Filterzigaretten mit den Artikelkomponenten des Teilstroms M1 bilden den Teilstrom M1', der an die Zwischenfördereinrichtung 200 übergeben wird.

Zur Zwischenfördereinrichtung 200 werden ebenfalls die positionsneutral geförderten Artikelkomponenten des Artikelstroms M2 vom Förderband 140 gefördert.

Mittels der Trommelanordnung der Zwischenfördereinrichtung 200 werden die auf dem Förderband geförderten Artikelkomponenten bzw. Tabakstockpaare des Teilstroms M2 an eine Zusammenstelltrommel 161 einer Filterzuführeinrichtung 160 übergeben, während die hergestellten Filterzigaretten mit den Artikelkomponenten des ersten Teilstroms M1 als Teilstrom M1' an das Förderband 140 übergeben werden. Die hergestellten Filterzigaretten werden auf dem Förderband 140 zu einer gemeinsamen Übergabeeinrichtung 300 gefördert. Die Übergabeeinrichtung 300 ist in den Fig. 5a, 5b dargestellt und weiter unten beschrieben.

Die von der Zwischenfördereinrichtung 200 vom Förderband 140 an die Zusammenstelltrommel 161 übergebenen Artikelkomponenten des zweiten Teilstroms M2 werden mit Filterstopfen doppelter Länge versehen und nachfolgend auf einer Fördertrommel 162 jeweils mit einem Belagpapierblättchen von einem Belagapparat 60 versehen und an eine Fördertrommel 163 übergeben, an der die Artikelkomponenten und die komplementären Artikelkomponenten (Filterstopfen und Belagpapierblättchen) zu Filterzigaretten doppelter Gebrauchslänge gerollt werden. Anschließend werden die doppelt langen Filterzigaretten mit den Artikelkomponenten des zweiten Teilstroms M2 auf der Schneidtrommel 164 geschnitten und an eine Übergabeeinrichtung 300 als Teilstrom M2' übergeben.

Beim in Fig. 3a und 3b gezeigten Ausführungsbeispiel werden als Artikelkomponenten der Teilströme M1, M2 beabstandete Tabakstockpaare bereitgestellt, die zusammen mit zugeführten komplementären Artikelkomponenten, im vorliegenden Fall doppelt lange Filterstopfen und Belagpapierblättchen, jeweils zu Filterzigaretten mehrfacher bzw. einfacher Gebrauchslänge hergestellt werden. Für jeden Teilstrom ist jeweils eine separate Filterzuführeinrichtung 150 bzw. 160 sowie ein separater Belagapparat 50 bzw. 60 vorgesehen. Im ersten Abschnitt der Filteransetzmaschine 10 werden aus den Artikelkomponenten des ersten Teilstroms M1 Filterzigaretten hergestellt, während die Förderung der Artikelkomponenten des anderen Teilstroms M2 auf dem Förderband 140 erfolgt.

In einer alternativen Ausführungsform kann die Förderung der Artikelkomponenten des zweiten Teilstroms M2 auf Fördertrommeln oder anderen Förderorganen erfolgen.

Aus dem Funktionsablauf in Fig. 3b ist entnehmbar, dass die Teilströme M1, M2 bzw. M2 und M1' nebeneinander gefördert werden. Die Förderwege der Teilströme M1, M2 bzw. M2, M1' verlaufen nebeneinander (von oben gesehen), wobei sich die Förderwege an der Zwischenfördereinrichtung 200 kreuzen.

In einer hier nicht dargestellten Ausführungsform ist es möglich, dass das Förderband 140 unterhalb der Fördertrommel 151, 152, 153, 154 sowie der Fördertrommel 161, 162, 163, 164 verläuft, so dass die geförderten Artikelkomponenten bzw. Filterzigaretten untereinander angeordnet sind.

Die an die Übergabeeinrichtung 300 übergebenen Artikel der beiden Teilströme M1', M2' bzw. hergestellten Filterzigaretten werden an eine Fördertrommel 170 übergeben, auf der parallel nebeneinander Filterzigaretten einfacher Gebrauchslänge beabstandet angeordnet werden. Von der Fördertrommel 170 werden die Filterzigaretten zu weiteren Prüfeinrichtungen bzw. Bearbeitungseinrichtungen gefördert.

Bei einer weiteren, hier nicht dargestellten Filteransetzmaschine 10 sind gegenüber der in Fig. 3a gezeigten Filteransetzmaschine anstelle einer Filterzuführeinrichtung wenigstens zwei Filterzuführeinrichtungen für jeweils einen Teilstrom vorgesehen, wobei ein Multisegmentfilterstopfen mit mehreren Filterstücken den Artikelkomponenten der Teilströme zugeführt werden.

Hierzu ist es denkbar, dass anstelle einer Zuführeinrichtung 150 bzw. 160 mehrere Filterzuführmodule vorgesehen sind, mittels denen Filterstücke zwischen die beabstandeten Artikelkomponenten der beiden Teilströme M1, M2 eingelegt werden, so dass insgesamt ein doppelt langer Filterstopfen aus den zugeführten Filterstücken der Filterzuführmodule entsteht. Dabei werden im erfindungsgemäßen Sinn die zugeführten Filterstücke eines Filterstopfens ebenfalls als komplementäre Artikelkomponente verstanden.

In Fig. 4a und 4b sind jeweils eine Ausführungsform einer erfindungsgemäßen Zwischenfördereinrichtung 200 dargestellt, wobei im oberen Bereich jeweils eine Ansicht der Trommeln und im unteren Bereich jeweils ein Funktionsablauf schematisch dargestellt sind.

Beim Ausführungsbeispiel in Fig. 4a verfügt die Zwischenfördereinrichtung 200 über eine Fördertrommel 201, die Filterzigaretten einfacher Gebrauchslänge von der Schneidtrommel 154 empfängt. Die Filterzigaretten einfacher Gebrauchslänge bilden den Teilstrom M1' mit den aus den Artikelkomponenten des Teilstroms M1 gebildeten Filterzigaretten. Die Filterzigaretten des Teilstroms M1' werden nachfolgend an eine Übergabetrommel 202 übergeben, die die Filterzigaretten an die darunter angeordnete Fördertrommel 203 übergibt. Gleichzeitig werden auf der Fördertrommel 203 die Filterzigaretten längsaxial verschoben, so dass die Filterzigaretten als Teilstrom M1' auf das Förderband 140 und räumlich versetzt gelegt werden.

Beim in Fig. 4a dargestellten Ausführungsbeispiel werden die Teilströme M1' (Filterzigaretten) und M2 (beabstandete Tabakstockpaare) nebeneinander und räumlich untereinander transportiert. Dies ist im unteren Bereich der Fig. 4a entnehmbar. Die auf dem Förderband 140 geförderten Artikelkomponenten des zweiten Teilstroms M2 werden von der Fördertrommel 203 aufgenommen und längsaxial verschoben, so dass die Artikelkomponenten des zweiten Teilstroms M2 an die Fördertrommel 202 übergeben werden. Anschließend werden die beabstandeten Artikelkomponenten des zweiten Teilstroms M2 an eine Zusammenstelltrommel 161 (Fig. 3a, 3b) übergeben. Dadurch, dass die Teilströme M1' und M2 nebeneinander gefördert werden, müssen die hergestellten Filterzigaretten und geförderten Artikelkomponenten längsaxial verschoben werden.

In Fig. 4b ist ein Ausführungsbeispiel einer Zwischenfördereinrichtung 200 dargestellt, wobei die Teilströme M1' und M2 untereinander (in der senkrechten Draufsicht, vgl. unterer Bereich der Fig. 4b) gefördert werden. Bei diesem Ausführungsbeispiel müssen die Filterzigaretten bzw. Artikelkomponenten keine längsaxiale Verschiebung ausführen.

In Fig. 5a ist ein Ausführungsbeispiel einer erfindungsgemäßen Übergabeeinrichtung 300 dargestellt, wobei im oberen Bereich eine Ansicht der Trommelanordnung und im unteren Bereich ein Funktionsablauf schematisch dargestellt sind. Fig. 5b zeigt ein weiteres Ausführungsbeispiel einer Übergabeeinrichtung 300.

Bei der Ausführung gem. Fig. 5a werden die Teilströme der hergestellten Filterzigaretten M1', M2' parallel und nebeneinander versetzt gefördert. Die geschnittenen Filterzigaretten des oberen und zweiten Teilstroms M2' werden an eine Fördertrommel 301 übergeben, die die Filterzigaretten an die Fördertrommel 302 übergibt. Vom Förderband 140 (Fig. 3a, 3b) werden die Filterzigaretten des ersten Teilstroms M1' von der Fördertrommel 303 aufgenommen und an die gemeinsame Fördertrommel 302 übergeben. Auf der Fördertrommel 303 führt ein Teil der Filterzigaretten einfacher Gebrauchslänge eine längsaxiale Verschiebung aus. Gleichzeitig werden die Filterzigaretten des zweiten Teilstroms M2' ebenfalls teilweise verschoben, so dass bei der Übergabe der Filterzigaretten einfacher Gebrauchslänge zwei Teilströme an die Übergabetrommel 170 entstehen, wobei die Tabakstöcke der Filterzigaretten nach außen und die Filterstopfen nach innen zeigen.

Beim Ausführungsbeispiel in Fig. 5b sind die Filterzigaretten der beiden Teilströme M1', M2' senkrecht untereinander geführt (vgl. Fig. 4b). Bei der Übergabe der Filterzigaretten des Teilstroms M1' an die Fördertrommel 303 werden die Filterzigaretten längsaxial beabstandet. Die Filterzigaretten des zweiten Teilstroms M2' werden auf der Fördertrommel 302 längsaxial verschoben, so dass bei Übergabe der Filterzigaretten der beiden Teilströme an die Fördertrommel 170 zwei Teilströme mit Filterzigaretten einfacher Länge bereitgestellt werden.

### Bezugszeichenliste

- 10: Filteransetzmaschine
- 11: Übernahmetrommel
- 12: Fördertrommel
- 13: Fördertrommel
- 14: Fördertrommel
- 15: doppeltlange Tabakstöcke
- 21: Fördertrommel
- 22: Zusammenstelltrommel
- 23: Spreiztrommel
- 24: Einlegetrommeln
- 25: doppeltlange Filterstopfen
- 31: Fördertrommel
- 32: Fördertrommel
- 33: Fördertrommel
- 34: Fördertrommel
- 35: Fördertrommel
- 36: Fördertrommel
- 41: Schneidtrommel
- 42: Spreiztrommel
- 43: Fördertrommel
- 44: Fördertrommel
- 50: Belagapparat
- 55: Belagpapierblättchen
- 60: Belagapparat
- 65: Belagpapierblättchen
- 100: Filterzuführeinrichtung
- 110: Filtermagazin
- 115: Tabakstöcke
- 120: Filtermagazin
- 225: Filterzigarette
- 130: Schneidtrommel
- 131: Übernahmetrommel
- 132: Fördertrommel
- 140: Förderband
- 150: Filterzuführeinrichtung
- 151: Zusammenstelltrommel
- 152: Fördertrommel
- 153: Fördertrommel
- 154: Schneidtrommel
- 160: Filterzuführeinrichtung
- 161: Zusammenstelltrommel
- 162: Fördertrommel
- 163: Fördertrommel
- 164: Schneidtrommel
- 170: Fördertrommel
- 200: Zwischenfördereinrichtung
- 201: Fördertrommel
- 202: Fördertrommel
- 203: Fördertrommel
- 300: Übergabeeinrichtung
- 301: Fördertrommel
- 302: Fördertrommel
- 303: Fördertrommel

- M1: erster Materialstrom
- M2: zweiter Materialstrom
- M1': Teilstrom Filterzigaretten
- M2': Teilstrom Förderzigaretten

## Patentansprüche

1. Verfahren zur Herstellung von Filterzigaretten (225), wobei Zigarettenstäbe (15) doppelter Länge in Zigarettenstäbe (115) einfacher Länge zerschnitten werden, zwischen diese ein Filterstopfen (25) doppelter Länge eingebracht wird, dieser doppeltlange Filterstopfen (25) mit den beiden Zigarettenstäben (115) einfacher Länge durch Umhüllen mittels eines Belagpapierblättchens (55, 65) verbunden wird und durch einen darauf folgenden Trennungsschnitt durch den doppeltlangen Filterstopfen (25) Zigaretten normaler Gebrauchslänge (225) entstehen, **dadurch gekennzeichnet, dass** zwei Materialströme (M1, M2) mit Zigarettenstab-Filterstopfen-Zigarettenstab-Gruppen längsaxial versetzt nebeneinander gefördert werden, wobei die Artikel des ersten Materialstroms (M1) mit Belagpapierblättchen (55) versehen werden und nachfolgend die Artikel des anderen Materialstroms (M2) mit Belagpapierblättchen (65) versehen werden.

2. Verfahren nach Anspruch 1, **dadurch gekennzeichnet, dass** die Artikel der Materialströme (M1, M2), vorzugsweise alternierend, versetzt zueinander gefördert werden.

3. Verfahren nach Anspruch 1 oder 2, **dadurch gekennzeichnet, dass** die Artikel der Materialströme (M1, M2) aus Artikeln eines Ausgangsmaterialstroms gebildet werden.

4. Verfahren nach Anspruch 3, **dadurch gekennzeichnet, dass** die Materialströme (M1, M2) durch Spreizung der Artikel des Ausgangsmaterialstroms gebildet werden.

5. Verfahren nach einem der Ansprüche 1 bis 4, **dadurch gekennzeichnet, dass** die Abstände der Artikel jedes Materialstroms (M1, M2) vor Anbringung der Belagpapierblättchen (55, 65) verkürzt werden.

6. Verfahren nach einem oder mehreren der Ansprüche 1 bis 5, **dadurch gekennzeichnet, dass** die Abstände der Artikel (15) des Ausgangsmaterialstroms verkürzt werden.

7. Verfahren nach einem oder mehreren der Ansprüche 1 bis 6, **dadurch gekennzeichnet, dass** nach der Verkürzung des Abstandes Filterstopfen (25) zwischen zwei längsaxial beabstandete Zigarettenstäbe (115) eingelegt werden.

8. Verfahren nach einem oder mehreren der Ansprüche 1 bis 7, **dadurch gekennzeichnet, dass** die Belagpapierblättchen (55) um die Artikel des ersten Materialstromes (M1) umwickelt werden, bevor die Belagpapierblättchen (65) für den zweiten Materialstrom (M2) an die Artikel des zweiten Materialstroms angeheftet werden.

9. Verfahren nach einem oder mehreren der Ansprüche 1 bis 8, **dadurch gekennzeichnet, dass** die Artikel der Materialströme (M1, M2) nach der Umwicklung der jeweiligen Belagpapierblättchen zu einem Materialstrom vereinigt werden.

10. Verfahren nach einem oder mehreren der Ansprüche 1 bis 9, **dadurch gekennzeichnet, dass** die Artikel des ersten und zweiten Materialstroms (M1, M2) mit einem größeren Abstand zwischen den Artikeln als die Artikel (15) des Ausgangsstroms gefördert werden.

11. Verfahren zur Herstellung von Filterzigaretten, wobei zwei Teilströme mit Artikelkomponenten (M1, M2) bzw. Artikeln der Tabak verarbeitenden Industrie bereitgestellt werden, mit den Verfahrenschritten:
- aus den Artikelkomponenten des ersten Teilstroms (M1) und aus dem ersten Teilstrom zugeführten komplementären Artikelkomponenten werden Filterzigaretten (M1') hergestellt, während die Artikelkomponenten des zweiten Teilstroms (M2) gefördert werden,
- nach Herstellung von Filterzigaretten (M1') aus Artikelkomponenten des ersten Teilstroms (M1) und den dem ersten Teilstrom zugeführten komplementären Artikelkomponenten werden Filterzigaretten aus den Artikelkomponenten des zweiten Teilstroms (M2) und aus dem zweiten Teilstrom zugeführten komplementären Artikelkomponenten hergestellt.

12. Verfahren nach Anspruch 11, **dadurch gekennzeichnet, dass** während der Herstellung der Filterzigaretten aus Artikeln des zweiten Teilstroms (M2) und den dem zweiten Teilstrom zugeführten komplementären Artikelkomponenten die aus den Artikeln des ersten Teilstroms (M1) und den dem ersten Teilstrom zugeführten komplementären Artikelkomponenten hergestellten Filterzigaretten, insbesondere positionsneutral, gefördert werden.

13. Verfahren nach Anspruch 11 oder 12, **dadurch gekennzeichnet, dass** die Artikelkomponenten des zweiten Teilstroms (M2) positionsneutral während der Herstellung von Filterzigaretten mit den Artikelkomponenten des ersten Teilstroms (M1) gefördert werden.

14. Verfahren nach einem der Ansprüche 11 bis 13, **dadurch gekennzeichnet, dass** sowohl die Artikelkomponenten des ersten Teilstroms (M1) und die mit den Artikelkomponenten des ersten Teilstromes hergestellten Filterzigaretten (M1') als auch die die Artikelkomponenten des zweiten Teilstroms (M2) und die mit den Artikelkomponenten des zweiten Teilstromes hergestellten Filterzigaretten (M2') jeweils längs eines separaten Förderwegs gefördert werden.

15. Verfahren nach einem oder mehreren der Ansprüche 11 bis 14, **dadurch gekennzeichnet, dass** einerseits die Artikelkomponenten des ersten Teilstroms (M1) und die mit den Artikelkomponenten des ersten Teilstromes hergestellten Filterzigaretten (M1') und andererseits die Artikelkomponenten des zweiten Teilstroms (M2) und die mit den Artikelkomponenten des zweiten Teilstromes hergestellten Filterzigaretten (M2') nebeneinander und/oder untereinander gefördert werden.

16. Verfahren nach einem oder mehreren der Ansprüche 11 bis 15, **dadurch gekennzeichnet, dass** die Filterzigaretten (M1') nach der Herstellung mit den Artikelkomponenten des ersten Teilstroms (M1) und die Artikelkomponenten des zweiten Teilstroms (M2) an wenigstens eine gemeinsame Zwischenfördereinrichtung (200) übergeben werden.

17. Verfahren nach Anspruch 16, **dadurch gekennzeichnet, dass** an der Zwischenfördereinrichtung (200) die Förderwege der mit den Artikeln des ersten Teilstroms hergestellten Filterzigaretten (M1') und die Artikel des zweiten Teilstroms (M2) zusammengeführt und/oder überkreuzt werden.

18. Verfahren nach einem oder mehreren der Ansprüche 11 bis 17, **dadurch gekennzeichnet, dass** die Filterzigaretten (M1') mit den Artikelkomponenten des ersten Teilstroms (M1) und die Filterzigaretten (M2') mit den Artikelkomponenten des zweiten Teilstroms (M2) nach ihrer Herstellung an eine gemeinsame Übergabeeinrichtung (300) übergeben werden.

19. Verfahren nach einem oder mehreren der Ansprüche 11 bis 18, **dadurch gekennzeichnet, dass** Filterzigaretten mehrfacher, insbesondere doppelter, Gebrauchslänge hergestellt werden.

20. Verfahren nach einem oder mehreren der Ansprüche 11 bis 18, **dadurch gekennzeichnet, dass** die Filterzigaretten mehrfacher Gebrauchslänge in Filterzigaretten einfacher Gebrauchslänge geschnitten werden.

21. Verfahren nach einem oder mehreren der Ansprüche 11 bis 20 **dadurch gekennzeichnet, dass** Tabakstöcke, insbesondere Tabakstockpaare, als Artikelkomponenten der Teilströme (M1, M2) und dass Filterstopfen, insbesondere Filterstopfen doppelter Gebrauchslänge, und Belagpapierblättchen als komplementäre Artikelkomponenten bereitgestellt und/oder zugeführt werden.

22. Verfahren nach einem oder mehreren der Ansprüche 11 bis 21, **dadurch gekennzeichnet, dass** Tabakstock-Filterstopfen-Tabakstock-Gruppen als Artikelkomponenten der Teilströme (M1, M2) und dass Belagpapierblättchen als komplementäre Artikelkomponenten bereitgestellt und/oder zugeführt werden.

23. Filteransetzmaschine (10), **dadurch gekennzeichnet, dass** jeweils eine Belageinrichtung (50, 60) für mindestens zwei Materialströme (M1, M2) mit Zigarettenstab-Filterstopfen-Zigarettenstab-Gruppen vorgesehen sind, wobei die Belageinrichtungen (50, 60) in Förderrichtung der längsaxial versetzt nebeneinander geförderten Materialströme (M1, M2) hintereinander längsaxial versetzt angeordnet sind.

24. Filteransetzmaschine (10) nach Anspruch 23, **dadurch gekennzeichnet, dass** Mittel zum Parallelführen (31 bis 35) der Artikel der Materialströme, vorzugsweise im Bereich der Belageinrichtungen (50, 60), vorgesehen sind.

25. Filteransetzmaschine (10) nach Anspruch 23 oder 24, **dadurch gekennzeichnet, dass** Mittel zur Bildung (23) der Materialströme (M1, M2) aus einem Ausgangsmaterialstrom vorgesehen sind.

26. Filteransetzmaschine (10) nach einem der Ansprüche 23 bis 25, **dadurch gekennzeichnet, dass** Mittel zum Verkürzen (12, 13) des queraxialen Abstandes der Artikel des Ausgangsmaterialstroms und/oder der Materialströme (M1, M2) vorgesehen sind.

27. Filteransetzmaschine (10) nach einem oder mehreren der Ansprüche 23 bis 26, **dadurch gekennzeichnet, dass** Mittel zur Umwicklung der Artikel der Materialströme (M1, M2) mit Belagpapierblättchen (55, 65) vorgesehen sind.

28. Filteransetzmaschine (10) mit Fördermitteln (31 bis 35, 140, 151 bis 154, 161. bis 164, 200, 300), für zwei Teilströme (M1, M2) mit Artikelkomponenten, wobei in Förderrichtung der Artikelkomponenten der Teilströme (M1, M2)
a.) in einem ersten Abschnitt
- eine Zuführeinrichtung (150, 50) von komplementären Artikelkomponenten für die Artikelkomponenten des ersten Teilstroms (M1),
- eine Herstelleinrichtung (153) zur Herstellung von Filterzigaretten aus den Artikelkomponenten des ersten Teilstroms (M1) und den komplementären Artikelkomponenten, und
- eine Transporteinrichtung (140) für die Artikelkomponenten des zweiten Teilstroms,
b.) in einem nachfolgenden zweiten Abschnitt
- eine Zuführeinrichtung (160, 60) von komplementären Artikelkomponenten für die Artikelkomponenten des zweiten Teilstroms (M2),
- eine Herstelleinrichtung (164) zur Herstellung von Filterzigaretten aus den Artikelkomponenten des zweiten Teilstroms (M1) und den komplementären Artikelkomponenten für den zweiten Teilstrom
vorgesehen sind.

29. Filteransetzmaschine (10) nach Anspruch 28, **dadurch gekennzeichnet, dass** im zweiten Abschnitt eine Transporteinrichtung (140) für die Filterzigaretten (M1') mit den Artikelkomponenten des ersten Teilstroms (M1) vorgesehen ist.

30. Filteransetzmaschine (10) nach Anspruch 28 oder 29, **dadurch gekennzeichnet, dass** die Transporteinrichtung (140) für die Artikelkomponenten des zweiten Teilstroms (M2) zur positionsneutralen Förderung der Artikelkomponenten ausgebildet ist.

31. Filteransetzmaschine (10) nach Anspruch 28 oder 29, **dadurch gekennzeichnet, dass** die Transporteinrichtung (140) für die Filterzigaretten (M1') mit den Artikelkomponenten des ersten Teilstroms zur positionsneutralen Förderung der Filterzigaretten ausgebildet ist.

32. Filteransetzmaschine (10) nach einem der Ansprüche 28 bis 31, **dadurch gekennzeichnet, dass** wenigstens eine gemeinsame Zwischenfördereinrichtung (200) für die Filterzigaretten (M1') mit den Artikelkomponenten des ersten Teilstroms (M1) nach ihrer Herstellung und für die Artikelkomponenten des zweiten Teilstroms (M2) vorgesehen ist.

33. Filteransetzmaschine (10) nach einem oder mehreren der Ansprüche 28 bis 32, **dadurch gekennzeichnet, dass** eine gemeinsame Übergabeeinrichtung (300) für die Filterzigaretten (M1') mit den Artikelkomponenten des ersten Teilstroms (M1) und für die Filterzigaretten (M2') mit den Artikelkomponenten des zweiten Teilstroms (M2) nach ihrer Herstellung vorgesehen ist.

34. Filteransetzmaschine (10) nach einem oder mehreren der Ansprüche 28 bis 33, **dadurch gekennzeichnet, dass** im ersten Abschnitt der Filteransetzmaschine (10) der Förderweg der Artikelkomponenten des ersten Teilstroms (M1) sowie der mit den Artikelkomponenten des ersten Teilstroms hergestellten Filterzigaretten (M1') und der Förderweg der Artikelkomponenten des zweiten Teilstroms (M2) nebeneinander und/oder untereinander ausgebildet sind.

35. Filteransetzmaschine (10) nach einem oder mehreren der Ansprüche 28 bis 34, **dadurch gekennzeichnet, dass** im zweiten Abschnitt der Filteransetzmaschine (10) der Förderweg der Filterzigaretten (M 1 ') mit den Artikelkomponenten des ersten Teilstroms (M1) und der Förderweg der Artikelkomponenten des zweiten Teilstroms (M2) sowie der mit den Artikelkomponenten des zweiten Teilstroms hergestellten Filterzigaretten (M2') nebeneinander und/oder untereinander ausgebildet sind.

36. Filteransetzmaschine (10) nach einem oder mehreren der Ansprüche 28 bis 35, **dadurch gekennzeichnet, dass** Scheidmittel für die Filterzigaretten vorgesehen sind.

37. Filteransetzmaschine (10) nach einem oder mehreren der Ansprüche 28 bis 36, **dadurch gekennzeichnet, dass** Tabakstöcke, insbesondere Tabakstockpaare, als Artikelkomponenten der Teilströme (M1, M2) und dass Filterstopfen, insbesondere Filterstopfen doppelter Gebrauchslänge, und Belagpapierblättchen als komplementäre Artikelkomponenten bereitgestellt und/oder zugeführt werden.

38. Filteransetzmaschine (10) nach einem oder mehreren der Ansprüche 28 bis 36, **dadurch gekennzeichnet, dass** Tabakstock-Filterstopfen-Tabakstock-Gruppen als Artikelkomponenten der Teilströme (M1, M2) und dass Belagpapierblättchen (55, 65) als komplementäre Artikelkomponenten bereitgestellt und/oder zugeführt werden.

## Claims

1. Method for producing filter cigarettes (225), in which double-length cigarette rods (15) are cut into single-length cigarette rods (115), between the latter a double-length filter plug (25) is introduced, this double-length filter plug (25) is joined to the two single-length cigarette rods (115) by wrapping with a covering paper sheet (55, 65) and cigarettes of normal use length (225) are obtained by a subsequent separating cut through the double-length filter plug (25), **characterised in that** two material streams (M1, M2) having cigarette rod/filter plug/cigarette rod groups are conveyed longitudinal-axially offset beside one another, the articles of the first material stream (M1) being provided with covering paper sheets (55) and subsequently the articles of the other material stream (M2) being provided with covering paper sheets (65).

2. Method according to Claim 1, **characterised in that** the articles of the material streams (M1, M2) are conveyed, preferably alternately, offset from one another.

3. Method according to Claim 1 or 2, **characterised in that** the articles of the material streams (M1, M2) are formed from articles of an initial material stream.

4. Method according to Claim 3, **characterised in that** the material streams (M1, M2) are formed by spreading the articles of the initial material stream.

5. Method according to one of Claims 1 to 4, **characterised in that** the spacings of the articles of each material stream (M1, M2) are reduced before attachment of the covering paper sheets (55, 65).

6. Method according to one or more of Claims 1 to 5, **characterised in that** the spacings of the articles (15) of the initial material stream are reduced.

7. Method according to one or more of Claims 1 to 6, **characterised in that**, after the reduction of the spacing, filter plugs (25) are inserted between two longitudinal-axially spaced cigarette rods (115).

8. Method according to one or more of Claims 1 to 7, **characterised in that** the covering paper sheets (55) are wrapped around the articles of the first material stream (M1) before the covering paper sheets (65) for the second material stream (M2) are affixed to the articles of the second material stream.

9. Method according to one or more of Claims 1 to 8, **characterised in that** the articles of the material streams (M1, M2) are united to form one material stream after the wrapping with the respective covering paper sheets.

10. Method according to one or more of Claims 1 to 9, **characterised in that** the articles of the first and second material stream (M1, M2) are conveyed with a greater spacing between the articles than the articles (15) of the initial stream.

11. Method for producing filter cigarettes, in which two substreams having article components (M1, M2) or articles of the tobacco processing industry are provided, having the method steps:
- filter cigarettes (M1') are produced from the article components of the first substream (M1) and from complementary article components supplied to the first substream, while the article components of the second substream (M2) are conveyed,
- after production of filter cigarettes (M1') from article components of the first substream (M1) and the complementary article components supplied to the first substream, filter cigarettes are produced from the article components of the second substream (M2) and from complementary article components supplied to the second substream.

12. Method according to Claim 11, **characterised in that**, during the production of the filter cigarettes from articles of the second substream (M2) and the complementary article components supplied to the second substream, the filter cigarettes produced from the articles of the first substream (M1) and the complementary article components supplied to the first substream are conveyed, in particular position-neutrally.

13. Method according to Claim 11 or 12, **characterised in that** the article components of the second substream (M2) are conveyed position-neutrally during the production of filter cigarettes using the article components of the first substream (M1).

14. Method according to one of Claims 11 to 13, **characterised in that** the article components of the first substream (M1) and the filter cigarettes (M1') produced using the article components of the first substream (M1), as well as the article components of the second substream (M2) and the filter cigarettes (M2') produced using the article components of the second substream, are each conveyed along a separate conveying path.

15. Method according to one or more of Claims 11 to 14, **characterised in that**, on the one hand, the article components of the first substream (M1) and the filter cigarettes (M1') produced using the article components of the first substream and, on the other hand, the article components of the second substream (M2) and the filter cigarettes (M2') produced using the article components of the second substream are conveyed beside one another and/or below one another.

16. Method according to one or more of Claims 11 to 15, **characterised in that**, after the production using the article components of the first substream (M1) and the article components of the second substream (M2), the filter cigarettes (M1') are transferred to a common intermediate conveying device (200).

17. Method according to Claim 16, **characterised in that**, at the intermediate conveying device (200), the conveying paths of the filter cigarettes (M1') produced using the articles of the first substream and of the articles of the second substream (M2) are brought together and/or crossed.

18. Method according to one or more of Claims 11 to 17, **characterised in that** the filter cigarettes (M1') having the article components of the first substream (M1) and the filter cigarettes (M2') having the article components of the second substream (M2) are transferred, after their production, to a common transfer device (300).

19. Method according to one or more of Claims 11 to 18, **characterised in that** filter cigarettes of multiple, in particular double, use length are produced.

20. Method according to one or more of Claims 11 to 18, **characterised in that** the filter cigarettes of multiple use length are cut into filter cigarettes of single use length.

21. Method according to one or more of Claims 11 to 20, **characterised in that** tobacco rods, in particular tobacco rod pairs, are provided and/or supplied as article components of the substreams (M1, M2) and **in that** filter plugs, in particular filter plugs of double use length, and covering paper sheets are provided and/or supplied as complementary article components.

22. Method according to one or more of Claims 11 to 21, **characterised in that** tobacco rod/filter plug/tobacco rod groups are provided and/or supplied as article components of the substreams (M1, M2) and **in that** covering paper sheets are provided and/or supplied as complementary article components.

23. Filter attaching machine (10), **characterised in that** respective covering devices (50, 60) are provided for at least two material streams (M1, M2) having cigarette rod/filter plug/cigarette rod groups, the covering devices (50, 60) being arranged longitudinal-axially offset behind one another in the conveying direction of the material streams (M1, M2) conveyed longitudinal-axially offset beside one another.

24. Filter attaching machine (10) according to Claim 23, **characterised in that** means for the parallel guidance (31 to 35) of the articles of the material streams, preferably in the region of the covering devices (50, 60), are provided.

25. Filter attaching machine (10) according to Claim 23 or 24, **characterised in that** means for the formation (23) of the material streams (M1, M2) from an initial material stream are provided.

26. Filter attaching machine (10) according to one of Claims 23 to 25, **characterised in that** means for reducing (12, 13) the transverse-axial spacing of the articles of the initial material stream and/or of the material streams (M1, M2) are provided.

27. Filter attaching machine (10) according to one or more of Claims 23 to 26, **characterised in that** means for wrapping the articles of the material streams (M1, M2) with covering paper sheets (55, 56) are provided.

28. Filter attaching machine (10) having conveying means (31 to 35, 140, 151 to 154, 161 to 164, 200, 300) for two substreams (M1, M2) having article components, there being provided, in the conveying direction of the article components of the substreams (M1, M2),
a.) in a first section
- a supplying device (150, 50) of complementary article components for the article components of the first substream (M1),
- a producing device (153) for producing filter cigarettes from the article components of the first substream (M1) and the complementary article components, and
- a transporting device (140) for the article components of the second substream,
b.) in a subsequent second section
- a supplying device (160, 60) of complementary article components for the article components of the second substream (M2),
- a producing device (164) for producing filter cigarettes from the article components of the second substream (M1) and the complementary article components for the second substream.

29. Filter attaching machine (10) according to Claim 28, **characterised in that** a transporting device (140) for the filter cigarettes (M1') having the article components of the first substream (M1) is provided in the second section.

30. Filter attaching machine (10) according to Claim 28 or 29, **characterised in that** the transporting device (140) for the article components of the second substream (M2) is designed for the position-neutral conveyance of the article components.

31. Filter attaching machine (10) according to Claim 28 or 29, **characterised in that** the transporting device (140) for the filter cigarettes (M1') having the article components of the first substream is designed for the position-neutral conveyance of the filter cigarettes.

32. Filter attaching machine (10) according to one of Claims 28 to 31, **characterised in that** at least one common intermediate conveying device (200) is provided for the filter cigarettes (M1') having the article components of the first substream (M1) after their production and for the article components of the second substream (M2).

33. Filter attaching machine (10) according to one or more of Claims 28 to 32, **characterised in that** a common transfer device (300) is provided for the filter cigarettes (M1') having the article components of the first substream (M1) and for the filter cigarettes (M2') having the article components of the second substream (M2) after their production.

34. Filter attaching machine (10) according to one or more of Claims 28 to 33, **characterised in that**, in the first section of the filter attaching machine (10), the conveying path of the article components of the first substream (M1) and of the filter cigarettes (M1') produced using the article components of the first substream, and the conveying path of the article components of the second substream (M2) are formed beside one another and/or below one another.

35. Filter attaching machine (10) according to one or more of Claims 28 to 34, **characterised in that**, in the second section of the filter attaching machine (10), the conveying path of the filter cigarettes (M1') having the article components of the first substream (M1) and the conveying path of the article components of the second substream (M2) and of the filter cigarettes (M2') produced using the article components of the second substream are formed beside one another and/or below one another.

36. Filter attaching machine (10) according to one or more of Claims 28 to 35, **characterised in that** cutting means are provided for the filter cigarettes.

37. Filter attaching machine (10) according to one or more of Claims 28 to 36, **characterised in that** tobacco rods, in particular tobacco rod pairs, are provided and/or supplied as article components of the substreams (M1, M2) and **in that** filter plugs, in particular filter plugs of double use length, and covering paper sheets are provided and/or supplied as complementary article components.

38. Filter attaching machine (10) according to one or more of Claims 28 to 36, **characterised in that** tobacco rod/filter plug/tobacco rod groups are provided and/or supplied as article components of the substreams (M1, M2) and **in that** covering paper sheets (55, 65) are provided and/or supplied as complementary article components.

## Revendications

1. Procédé pour produire des cigarettes à filtre (225), selon lequel des tiges de cigarette (15) de longueur double sont découpées en tiges de cigarette (115) de longueur simple, entre lesquelles un bout filtre (25) de longueur double est déposé, ce bout filtre double longueur (25) est assemblé avec les deux tiges de cigarette (115), de longueur simple, par enveloppement au moyen d'un feuillet de papier de recouvrement (55, 65) et, par un sectionnement, consécutif à cela, à travers le bout filtre double longueur (25), des cigarettes de longueur d'emploi normale (225) sont formées, **caractérisé en ce que** deux flux de matière (M1, M2) comprenant des groupes tige de cigarette-bout filtre-tige de cigarette, sont transportés l'un à côté de l'autre avec un décalage dans la direction de leur axe, les articles du premier flux de matière (M1) étant pourvus de feuillets de papier de recouvrement (55) et, à la suite de cela, les articles de l'autre flux de matière (M2) étant pourvus de feuillets de papier de recouvrement (65).

2. Procédé selon la revendication 1, **caractérisé en ce que** les articles des flux de matière (M1, M2) sont transportés en étant mutuellement décalés, de préférence en alternance:

3. Procédé selon la revendication 1 ou 2, **caractérisé en ce que** les articles des flux de matière (M1, M2) sont formés par des articles d'un flux de matière de départ.

4. Procédé selon la revendication 3, **caractérisé en ce que** les flux de matière (M1, M2) sont formés par écartement des articles du flux de matière de départ.

5. Procédé selon l'une des revendications 1 à 4, **caractérisé en ce que** les intervalles des articles de chaque flux de matière (M1, M2) sont raccourcis avant l'application des feuillets de papier de recouvrement (55,65).

6. Procédé selon une ou plusieurs des revendications 1 à 5, **caractérisé en ce que** les intervalles des articles (15) du flux de matière de départ sont raccourcis.

7. Procédé selon une ou plusieurs des revendications 1 à 6, **caractérisé en ce qu'**après le raccourcissement de l'intervalle, des bouts filtres (25) sont insérés entre deux tiges de cigarette (115) espacées dans la direction de leur axe.

8. Procédé selon une ou plusieurs des revendications 1 à 7, **caractérisé en ce que** les feuillets de papier de recouvrement (55) sont enroulés autour des articles du premier flux de matière (M1) avant que les feuillets de papier de recouvrement (65) destinés au deuxième flux de matière (M2), soient fixés aux articles du deuxième flux de matière.

9. Procédé selon une ou plusieurs des revendications 1 à 8, **caractérisé en ce que** les articles des flux de matière (M1, M2) sont réunis en un flux de matière après l'enroulement des feuillets de papier de recouvrement respectifs.

10. Procédé selon une ou plusieurs des revendications 1 à 9, **caractérisé en ce que** les articles du premier et du deuxième flux de matière (M1, M2) sont transportés avec un intervalle entre les articles plus grand que les articles (15) du flux de départ.

11. Procédé pour produire des cigarettes à filtre, selon lequel deux flux partiels de composants d'article (M1, M2) ou d'articles de l'industrie de transformation du tabac, sont mis à disposition, comprenant les étapes suivantes:
- à partir des composants d'article du premier flux partiel (M1) et à partir de composants d'article complémentaires amenés au premier flux partiel, des cigarettes à filtre (M1') sont fabriquées, pendant que les composants d'article du deuxième flux partiel (M2) sont transportés,
- après la fabrication de cigarettes à filtre (M1') à partir de composants d'article du premier flux partiel (M1) et des composants d'article complémentaires amenés au premier flux partiel, des cigarettes à filtre sont fabriquées à partir des composants d'article du deuxième flux partiel (M2) et à partir de composants d'article complémentaires amenés au deuxième flux partiel.

12. Procédé selon la revendication 11, **caractérisé en ce que**, pendant la fabrication des cigarettes à filtre à partir d'articles du deuxième flux partiel (M2) et des composants d'article complémentaires amenés au deuxième flux partiel, les cigarettes à filtre fabriquées à partir des articles du premier flux partiel (M1) et des composants d'article complémentaires amenés au premier flux partiel, sont transportées, en particulier en position neutre.

13. Procédé selon la revendication 11 ou 12, **caractérisé en ce que** les composants d'article du deuxième flux partiel (M2) sont transportés en position neutre pendant la fabrication de cigarettes à filtre à l'aide des composants d'article du premier flux partiel (M1).

14. Procédé selon l'une des revendications 11 à 13, **caractérisé en ce qu'**aussi bien les composants d'article du premier flux partiel (M1) et les cigarettes à filtre (M1'), fabriquées à l'aide des composants d'article du premier flux partiel, que les composants d'article du deuxième flux partiel (M2) et les cigarettes à filtre (M2') fabriquées à l'aide des composants d'article du deuxième flux partiel, sont transportés le long de trajets de transport respectifs séparés.

15. Procédé selon une ou plusieurs des revendications 11 à 14, **caractérisé en ce que**, d'une part, les composants d'article du premier flux partiel (M1) et les cigarettes à filtre (M1') fabriquées à l'aide des composants d'article du premier flux partiel, et, d'autre part, les composants d'article du deuxième flux partiel (M2) et les cigarettes à filtre (M2') fabriquées à l'aide des composants d'article du deuxième flux partiel, sont transportés les uns à côté des autres et/ou les uns sous les autres.

16. Procédé selon une ou plusieurs des revendications 11 à 15, **caractérisé en ce que** les cigarettes à filtre (M1'), après la fabrication à l'aide des composants d'article du premier flux partiel (M1), et les composants d'article du deuxième flux partiel (M2), sont transférés sur au moins un dispositif de transport intermédiaire (200) commun.

17. Procédé selon la revendication 16, **caractérisé en ce qu'**à hauteur du dispositif de transport intermédiaire (200), les trajets de transport des cigarettes à filtre (M1'), fabriquées à l'aide des articles du premier flux partiel, et des articles du deuxième flux partiel (M2), sont rassemblés et/ou entrecroisés.

18. Procédé selon une ou plusieurs des revendications 11 à 17, **caractérisé en ce que** les cigarettes à filtre (M1'), avec les composants d'article du premier flux partiel (M1), et les cigarettes à filtre (M2'), avec les composants d'article du deuxième flux partiel (M2), sont, après leur fabrication, transférées sur un dispositif de transfert (300) commun.

19. Procédé selon une ou plusieurs des revendications 11 à 18, **caractérisé en ce que** des cigarettes à filtre de longueur d'emploi multiple, en particulier double, sont fabriquées.

20. Procédé selon une ou plusieurs des revendications 11 à 18, **caractérisé en ce que** les cigarettes à filtre de longueur d'emploi multiple, sont coupées en cigarettes à filtre de longueur d'emploi simple.

21. Procédé selon une ou plusieurs des revendications 11 à 20, **caractérisé en ce que** des bâtons de tabac, en particulier des paires de bâtons de tabac, sont tenus à disposition et/ou amenés, en tant que composants d'article des flux partiels (M1, M2), et **en ce que** des bouts filtres, en particulier des bouts filtres de longueur d'emploi double, et des feuillets de papier de recouvrement, sont tenus à disposition et/ou amenés, en tant que composants d'article complémentaires.

22. Procédé selon une ou plusieurs des revendications 11 à 21, **caractérisé en ce que** des groupes bâton de tabac-bout filtre-bâton de tabac sont tenus à disposition et/ou amenés en tant que composants d'article des flux partiels (M1, M2), et **en ce que** des feuillets de papier de recouvrement sont tenus à disposition et/ou amenés en tant que composants d'article complémentaires.

23. Machine de pose de filtres (10), **caractérisée en ce qu'**un dispositif de recouvrement (50, 60) pour chacun d'au moins deux flux de matière (M1, M2) comprenant des groupes tige de cigarette-bout filtre-tige de cigarette, sont prévus, les dispositifs de recouvrement (50, 60) étant alors disposés en décalage axial l'un derrière l'autre, dans la direction de transport des flux de matière (M1, M2) transportés l'un à côté de l'autre suivant un décalage axial.

24. Machine de pose de filtres (10) selon la revendication 23, **caractérisée en ce que** des moyens pour le guidage en parallèle (31 à 35) des articles des flux de matière sont prévus, de préférence dans la région des dispositifs de recouvrement (50, 60).

25. Machine de pose de filtres (10) selon la revendication 23 ou 24, **caractérisée en ce que** des moyens pour la formation (23) des flux de matière (M1, M2) à partir d'un flux de matière de départ, sont prévus.

26. Machine de pose de filtres (10) selon l'une des revendications 23 à 25, **caractérisée en ce que** des moyens pour le raccourcissement (12, 13) de l'intervalle, en direction transversale à l'axe, des articles du flux de matière de départ et/ou des flux de matière (M1, M2), sont prévus.

27. Machine de pose de filtres (10) selon une ou plusieurs des revendications 23 à 26, **caractérisée en ce que** des moyens pour l'enveloppement des articles des flux de matière (M1, M2) avec des feuillets de papier de recouvrement (55, 65), sont prévus.

28. Machine de pose de filtres (10) comprenant des moyens de transport (31 à 35, 140, 151 à 154, 161 à 164, 200, 300), pour deux flux partiels (M1, M2) comprenant des composants d'article, sachant qu'il est prévu dans la direction de transport des composants d'article des flux partiels (M1, M2)
a) sur un premier tronçon
- un dispositif d'amenée (150, 50) de composants d'article complémentaires pour les composants d'article du premier flux partiel (M1)
- un dispositif de fabrication (153) pour la fabrication de cigarettes à filtre à partir des composants d'article du premier flux partiel (M1) et des composants d'article complémentaires, et
- un dispositif d'acheminement (140) pour les composants d'article du deuxième flux partiel,
b) sur un deuxième tronçon placé à la suite
- un dispositif d'amenée (160, 60) de composants d'article complémentaires pour les composants d'article du deuxième flux partiel (M2),
- un dispositif de fabrication (164) pour la fabrication de cigarettes à filtre à partir des composants d'article du deuxième flux partiel (M2) et des composants d'article complémentaires pour le deuxième flux partiel.

29. Machine de pose de filtres (10) selon la revendication 28, **caractérisée en ce que** sur le deuxième tronçon, il est prévu un dispositif d'acheminement (140) pour les cigarettes à filtre (M1') comprenant les composants d'article du premier flux partiel (M1).

30. Machine de pose de filtres (10) selon la revendication 28 ou 29, **caractérisée en ce que** le dispositif d'acheminement (140) pour les composants d'article du deuxième flux partiel (M2), est conçu pour le transport, en position neutre, des composants d'article.

31. Machine de pose de filtres (10) selon la revendication 28 ou 29, **caractérisée en ce que** le dispositif d'acheminement (140) pour les cigarettes à filtre (M1') comprenant les composants d'article du premier flux partiel, est conçu pour le transport, en position neutre, des cigarettes à filtre.

32. Machine de pose de filtres (10) selon l'une des revendications 28 à 31, **caractérisée en ce qu'**il est prévu au moins un dispositif de transport intermédiaire (200), commun, pour les cigarettes à filtre (M1') comprenant les composants d'article du premier flux partiel (M1), après leur fabrication, et pour les composants d'article du deuxième flux partiel (M2).

33. Machine de pose de filtres (10) selon une ou plusieurs des revendications 28 à 32, **caractérisée en ce qu'**il est prévu un dispositif de transfert (300) commun, pour les cigarettes à filtre (M1') comprenant les composants d'article du premier flux partiel (M1), et pour les cigarettes à filtre (M2') comprenant les composants d'article du deuxième flux partiel (M2), après leur fabrication.

34. Machine de pose de filtres (10) selon une ou plusieurs des revendications 28 à 33, **caractérisée en ce que** sur le premier tronçon de la machine de pose de filtres (10), le trajet de transport des composants d'article du premier flux partiel (M1) ainsi que des cigarettes à filtre (M1'), fabriquées à l'aide des composants d'article du premier flux partiel, et le trajet de transport des composants d'article du deuxième flux partiel (M2), sont formés l'un à côté de l'autre et/ou l'un sous l'autre.

35. Machine de pose de filtres (10) selon une ou plusieurs des revendications 28 à 34, **caractérisée en ce que** sur le deuxième tronçon de la machine de pose de filtres (10), le trajet de transport des cigarettes à filtre (M1'), comprenant les composants d'article du premier flux partiel (M1), et le trajet de transport des composants d'article du deuxième flux partiel (M2) ainsi que des cigarettes à filtre (M2') fabriquées à l'aide des composants d'article du deuxième flux partiel, sont formés l'un à côté de l'autre et/ou l'un sous l'autre.

36. Machine de pose de filtres (10) selon une ou plusieurs des revendications 28 à 35, **caractérisée en ce que** des moyens de coupe pour les cigarettes à filtre sont prévus.

37. Machine de pose de filtres (10) selon une ou plusieurs des revendications 28 à 36, **caractérisée en ce que** des bâtons de tabac, en particulier des paires de bâtons de tabac, sont tenus à disposition et/ou amenés, en tant que composants d'article des flux partiels (M1, M2), et **en ce que** des bouts filtres, en particulier des bouts filtres de longueur d'emploi double, et des feuillets de papier de recouvrement, sont tenus à disposition et/ou amenés, en tant que composants d'article complémentaires.

38. Machine de pose de filtres (10) selon une ou plusieurs des revendications 28 à 36, **caractérisée en ce que** des groupes bâton de tabac-bout filtre-bâton de tabac sont tenus à disposition et/ou amenés en tant que composants d'article des flux partiels (M1, M2), et **en ce que** des feuillets de papier de recouvrement (55, 65) sont tenus à disposition et/ou amenés en tant que composants d'article complémentaires.
